# EUROPÄISCHE PATENTSCHRIFT

(11) **EP 2 242 707 B1**
(45) Veröffentlichungstag und Bekanntmachung des Hinweises auf die Patenterteilung: **06.07.2011**
(21) Anmeldenummer: 09707814.1
(22) Anmeldetag: 23.01.2009
(51) Int. Cl.: B65D 88/28, B65D 88/70

(54) **VERFAHREN UND VORRICHTUNG ZUR AUFNAHME UND ÜBERGABE VON FEIN- BIS GROBKÖRNIGEN FESTSTOFFEN AUS EINEM BEHÄLTER IN EIN SYSTEM HÖHEREN DRUCKES**
METHOD AND DEVICE FOR RECEIVING AND HANDING OVER FINE-GRAIN TO COARSE-GRAIN SOLIDS FROM A CONTAINER TO A HIGHER PRESSURE SYSTEM
PROCÉDÉ ET DISPOSITIF POUR LA RÉCEPTION ET LE TRANSFERT DE MATIÈRES SOLIDES EN GRAINS FINS À GROSSIERS D'UN RÉCIPIENT VERS UN SYSTÈME À PRESSION PLUS ÉLEVÉE

(30) Priorität: 09.02.2008 DE 102008008419
(43) Veröffentlichungstag der Anmeldung: 27.10.2010
(73) Patentinhaber: Uhde GmbH, 44141 Dortmund 1 (DE)
(72) Erfinder: HAMEL, Stefan, 57482 Wenden (DE); KOWOLL, Johannes, 44799 Bochum (DE); KUSKE, Eberhard, 59494 Soest (DE)
(74) Vertreter: Meinke, Dabringhaus und Partner GbR
(86) Internationale Anmeldenummer: PCT/EP2009/000403
(87) Internationale Veröffentlichungsnummer: WO 2009/097969

(56) Entgegenhaltungen:
- WO-A-2004/085578
- DE-A1- 3 208 499
- SU-A1- 1 674 945
- US-A- 3 647 188

## Beschreibung

Die Erfindung richtet sich auf eine Vorrichtung und ein Verfahren zur Aufnahme und Übergabe von fein- bis grobkörnigen Feststoffen aus einem Behälter in ein System höheren Druckes über ein Absperrorgan, wobei der Behälter mit Einrichtungen zur Zufuhr des Feststoffes und zur Zufuhr von den Druck im Behälter erhöhenden Gasen sowie mit Einrichtungen zum Druckausgleich beim Befüllen und Entleeren ausgerüstet ist, wobei der Behälterboden als Zufuhrtrichter zum Absperrorgan ausgebildet ist.

Eine solche Vorrichtung sowie ein solches Verfahren ist in WO2004/085578 A offenbart.

Es gibt eine Reihe von Einsatzfällen, in denen es notwendig ist, einem System z.B. aus der Umgebung Brennstoffe zuzuführen, die im weiteren Verfahren mit einem Druck behandelt werden, der erheblich über den Umbegungsdruck liegt.

Eine solche Situation ergibt sich beispielsweise bei der thermischen Umwandlung fester Brennstoffe, wie beispielsweise unterschiedliche Kohlen, aber auch Torf, Hydrierrückstände, Reststoffe, Abfälle, Biomassen, Flugstaub od. dgl. wobei damit auch alle Gemische aus derartigen Stoffen gemeint sind. Derartige Umwandlungsprozesse können beispielsweise die Druckverbrennung, Druckvergasung oder wirbelschicht- bzw. Flugstromverfahren sein.

Bei derartigen Verfahren, z.B. bei der Druck-Kohlenstaub-Vergasung sind Drücke bis zu 45 bar nichts Ungewöhnliches, d.h. die umzuwandelnden Stoffe müssten vor der Vergasung auf diesen Druck gebracht werden, wobei höhere Drücke auch zu höheren Anlagekapazitäten führen.

Höhere Anlagekapazitäten bedeuten höhere Mengen an zu transportierenden Brennstoffen, wobei gleichzeitig umgekehrt auch höhere Mengen an Asche bzw. Schlacke zu bewältigen sind. Zu beachten ist dabei, dass geometrische Obergrenzen für derartige Schleusen bzw. Schleusenbehälter durch das zu erwartende Verhalten des Schüttgutes oder durch Austragsorgane, Verbindungsleitungen, Armaturen oder durch die zur Verfügung stehenden Örtlichkeiten gegeben sind. Dabei lässt sich eine Steigerung beispielsweise dadurch erreichen, dass die Anzahl der Behälter erhöht wird und/oder der Durchsatz beim Schleusvorgang.

Es gibt bereits eine Reihe von Lösungen, die sich mit dieser Problematik beschäftigen, so zeigt die WO 2004/085578 A1 einen Schleusenbehälter, der innen im konischen Behälterteil Gaszufuhrelemente vorsieht, über die der Behälter auf Zieldruck gebracht wird. Ähnliche Elemente zeigt die DE 41 08 048 im konischen Teil des Drucktopfes, um die Fluidisierung der Feststoffschüttung zu erreichen, um eine pneumatische Förderung aus dem Drucktopf zu verbessern. In der WO 98/11378 wird vorgeschlagen, durch Einbringen von porösen Elementen im Auslasskonus des Silos Gas zuzuführen, um einen gleichmäßigeren Materialfluss zu ermöglichen. Ähnliches wird in der US 4 941 779 beschrieben.

Vorrichtungen innerhalb von Behältern zur Vereinfachung des Austragens pulvrigen Materiales sind beispielsweise auch aus der DE 11 30 368 A, der DE 195 21 766 A, der GB 940 506 A oder der US 2 245 664 A bekannt, wobei die dortigen Hilfsmittel ausschließlich der Zufuhr von Auflockerungsluft dienen.

Es ist auch bekannt, Austragungen von Schüttgütern aus Behältern über Förderschnecken oder ähnliche Elemente zu bewerkstelligen.

Die Erfindung hat sich zur Aufgabe gestellt, eine Vorrichtung zum Ausschleusen von Feststoffen zu schaffen, die unter Druck gesetzt werden kann mit gezielter Bespannung des Behälters bei Vermeidung von Kompression des Schüttgutes, bei sicherer Gewährleistung des Feststofftransportes auch bei schwierigen Schüttgütern sowie hoher Flexibilität bei Einsatz unterschiedlicher Schüttgüter während des Betriebes und möglichst hohem Massenstrom zum Empfangsbehälter.

Diese Aufgabe wird erfindungsgemäß durch eine Vorrichtung gemäß Anspruch 1, sowie ein Verfahren gemäß Anspruch 11 gelöst.

Mit einer Vorrichtung der eingangs bezeichneten Art wird diese Aufgabe gemäß der Erfindung dadurch gelöst, dass innerhalb des Behälters auf Abstand in Schwerkraftrichtung oberhalb des Absperrorganes wenigstens ein vertikal ausgerichteter, oben und unten offener zentraler rohrförmiger Körper (Zentralrohr) sowie den Behälterboden und/oder das Zentralrohr beaufschlagende Gaszufuhreinrichtungen zur Erzeugung einer Feststoffströmung im Zentralrohr vorgesehen sind.

Es hat sich gezeigt, dass das Vorsehen eines Zentralrohres in Kombination mit Gaszufuhreinrichtungen zu sehr guten Verhältnissen bei der Übergabe des Feststoffes vom Schleusenbehälter in einen nachgeschalteten Druckbehälter gegeben sind. Dies führt u.a. zur Erzielung sehr kurzer Taktzeiten.

Weitere Ausgestaltungen der Erfindung ergeben sich aus den Unteransprüchen, wobei vorgesehen sein kann, dass das Zentralrohr doppelwandig ausgebildet ist und von wenigstens einer Gaszufuhrleitung beaufschlagt ist, wobei die Rohrwand mit Gasaustrittsöffnungen versehen ist.

Die Möglichkeit, Gas sowohl über die Wände des Zentralrohres wie auch über die Behälterwände, insbesondere den Behälterboden, zuzuführen, führt zu einer Reihe von Vorteilen sowohl in der Phase des Befüllens des Behälters mit zu übergebendem Material, wie auch in der Austragsphase, wenn das Material unter höherem Druck übergeben wird.

Eine wesentliche Ausgestaltung der Erfindung besteht darin, dass das Zentralrohr mit über seine Länge verteilten Einlauföffnungen für den Feststoff ausgerüstet ist, womit es möglich ist, dass der Feststoff in das Rohrinnere strömen kann. Dabei kann es, dadurch dass das Zentralrohr mit nach außen gerichteten und/oder nach innen gerichteten Gasaustrittsöffnungen ausgerüstet ist, wie dies die Erfindung ebenfalls vorsieht, zu einem gezielten Strömungsverhalten des Feststoffes im Inneren des Behälters je nach Wünschen des Betreibers kommen.

Eine weitere zweckmäßige Ausgestaltung der Erfindung besteht darin, dass im doppelwandigen Zentralrohr durch Trennwände Ringkammern ausgebildet sind, wobei jede Ringkammer mit wenigstens einer Gaszufuhrleitung versehen ist, wobei zwischen den Ringkammern die Feststoffeintragsöffnungen in das Innere des Zentralrohres vorgesehen sind und wobei der Durchmesser der Ringkammern gleich oder unterschiedlich ausgebildet sein kann. Dadurch, das einzelne Ringkammern mit individuellen Gaszuführungen vorgesehen sind, ist es beispielsweise möglich, über die Stirnseiten einer höher liegenden Ringkammer den Zufluss an Feststoff von außen nach innen durch die entsprechende Feststoffeintrittsöffnung zu verbessern.

So ist es auch möglich, kaskadenartig in Schwerkraftrichtung von oben nach unten im Durchmesser kleiner werdende Ringkammern vorzusehen oder einen Wechsel aus Ringkammern mit kleinem und großem Durchmesser oder die Ringkammern selbst trichterförmig auszubilden mit beispielsweise dem kleineren Durchmesser in Schwerkraftrichtung unten liegend.

Die Erfindung sieht auch eine Vielfachverteilung von Gasaustrittsöffnungen vor, etwa in den Behälterwänden, den Zentralrohrwänden, im der Schleuse zugeordneten Anschlussstutzen u. dgl. mehr, wobei insbesondere auch vorgesehen sein kann, dass die Austrittsöffnungen zur Bildung von vordefinierten Strömungen, z.B. Tangentialströmungen, mit entsprechenden gasstromleitenden Elementen ausgerüstet sind.

Auch kann vorgesehen sein, dass oberhalb des Rohres zur Umlenkung des aufwärts gerichteten Feststoffstromes bei der Behälterbespannung und zur Verhinderung der Füllung des Rohres mit Feststoff beim Befüllvorgang eine Schutz-/Umlenkhaube vorgesehen ist.

Mit einem Verfahren der eingangs bezeichneten Art wird die weiter oben definierte Aufgabe der Erfindung dadurch gelöst, dass innerhalb des Behälters auf Abstand in Schwerkraftrichtung oberhalb des Absperrorganges wenigstens ein vertikal ausgerichteter zentraler rohrförmiger Körper (Zentralrohr) vorgesehen ist, wobei die Befüllung des zunächst unter Umgebungsdruck stehenden Aufnahmebehälters mit Feststoff in den zwischen Behälterinnenwand und Zentralrohraußenwand gebildeten Ringraum vorgenommen wird und während des Füllvorganges im Bereich des Absperrorganes ein Gas eingespeist wird, wobei über eine Gaszufuhr-/-abfuhrregelung ein Druckausgleich im Behälter vorgenommen wird und nachfolgend der Behälter durch Gaszufuhr auf den höheren Systemdruck gebracht wird, der jenseits des Absperrorganes herrscht, wobei das Gas derart eingespeist wird, dass sich zunächst im Zentralrohr eine nach aufwärts gerichtete Feststoffströmung ausbildet.

Weitere Ausgestaltungen der Erfindung ergeben sich aus den das Verfahren betreffenden weiteren Unteransprüchen.

Die Erfindung ist nachstehend anhand der Zeichnung beispielsweise näher erläutert. Diese zeigt in
- Fig. 1: eine Prinzipskizze eines Schleusenbehälters nach der Erfindung,
- Fig. 2: in ähnlicher Darstellungsweise einen Prinzipschnitt durch einen erfindungsgemäßen Schleusenbehälter mit Zentralrohr,
- Fig. 3: eine leicht vergrößerte Detailzeichnung eines Aus- schnittes des Zentralrohres sowie in
- Fig. 4: einen vergrößerten schematischen Detailschnitt der Gaszufuhr im Anschlussstutzen zum Absperrorgan.

Die allgemein mit 1 bezeichnete Vorrichtung ist in Fig. 1 im Wesentlichen schematisch dargestellt. Dabei besteht die Vorrichtung 1 im Wesentlichen aus einem Schleusenbehälter 1', in dessen Inneren ein Rohr - im Folgenden Zentralrohr 2 - vorgesehen ist. Dieser Behälter 1 ist mit einer Feststoffschüttung 3 versehen, wobei in Fig. 1 durch Pfeile ein Strömungsbild dargestellt ist, wie es sich bei der Bespannung, d.h. bei der Unterdrucksetzung, des Behälters mittels Druckluft, ergibt.

In den Fig. 1 und 2 sind mit durchgezogenen Pfeilen die Feststoffströme angedeutet, während die punktierten Pfeile die Gasströmung darstellen. Auf der rechten Seite der Abbildung ist noch ein Pfeil nach unten weisend wiedergegeben, der die Schwerkraftsrichtung "g" andeutet.

Im Beispiel der Fig. 1 sind in dem mit 19 bezeichneten Behälterboden Gaszufuhrvorrichtungen 7 vorgesehen sowie im Übergangsbereich zum Auslassstutzen 9, der zu einem Absperrorgan 18 führt, Gaszuführungen 16, wobei am Auslassstutzen 9 zusätzliche Gaszuführungen 17 vorgesehen sind, wobei mit letzteren Gasströme erzeugbar sind, die z.B. bei Befüllen des Behälters exzentrisch zum Zentralrohr 2 eine Feststoffströmung erzeugen können, die im Zentralrohr 2 nach oben gerichtet ist, wie dies durch Pfeile in Fig. 1 angedeutet ist. Um ein Eindringen von Feststoff beim Befüllvorgang von oben in das Zentralrohr zu vermeiden, kann oberhalb des Zentralrohres eine Umlenk- bzw. Schutzhaube vorgesehen sein, die in Fig. 1 mit 20 bezeichnet und dort schematisch angedeutet ist. Die Gaszuführung im Rohrstutzen 9 ist in Fig. 4 näher dargestellt.

Mit 14 und 15 sind Ausgleichgasleitungen angedeutet, über die z.B. die im Behälter befindliche Luft beim Befüllen entweichen kann, so dass während dieses Vorganges der Druck im Behälter konstant bleibt.

Im Darstellungsbeispiel der Fig. 2 ist das Zentralrohr 2 vereinfacht als Doppelwandrohr mit aus Segmenten bestehendes Rohr dargestellt, wobei die einzelnen mit 8 bezeichneten Rohrsegmente jeweils auf Abstand zueinander angeordnet sind, derart, dass sich Einströmöffnungen 5 für den Feststoff bzw. ein entsprechend geleitetes Fördergas beim Entleeren des Behälters ergibt. Diese Entleerungssituation ist in Fig. 2 wiedergegeben, wobei auch hier der Feststofffluss mit durchgezogenen kleinen Pfeilen angedeutet ist, während die Gasströmung mittels punktierter Pfeile wiedergegeben ist.

Die Rohrsegmente 8 mit ihrem inneren Rohrmantel 11 weisen an ihrem äußeren Rohrmantel 10 Gasaustrittsöffnungen auf, die mit 12 bezeichnet sind.

Im Beispiel der Fig. 2 sind Gaszufuhrvorrichtungen 7 nur im Trichterbereich des Behälters 1' vorgesehen, sondern auch im zylindrischen Randbereich. Diese Gaszufuhrvorrichtungen sind in Fig. 2 mit 6 bezeichnet. Über Zufuhrleitungen 4 können die Ringräume des Zentralrohres 2 zwischen äußerem Rohrmantel 10 und inneren Rohrmantel 11 mit Gas beaufschlagt werden, wobei vorgesehen sein kann, dass eine gemeinschaftliche Gaszufuhr vorgesehen ist (Fig. 2) oder aber auch pro Rohrsegment eine jeweils individuelle Gaszufuhr, wie dies in Fig. 3 angedeutet ist.

Die Wirkungsweise der erfindungsgemäßen Vorrichtung bzw. der erfindungsgemäßen Verfahrensweise ist die folgende:

Über die Feststoffzufuhr 13 wird zunächst der Behälter 1' mit Feststoff derart befüllt, dass das oberhalb des Absperrorganes 18 in Relation zum trichterförmigen Boden des Behälters befindliche Zentralrohr nicht befüllt wird, wobei sich ein gewisser Teil an Feststoffen oberhalb des Absperrorganes anhäuft. Diese Situation ist in Fig. 1 dargestellt.

Wird nun der Behälter bespannt, wird Gas zeitgleich individuell gesteuert über die Segmente 8 des Zentralrohres 2 und über die an der Behälterwand und/oder am Behälterboden befindlichen Gaszufuhrvorrichtungen 6 und 7 sowie die Gaszuführungen 16 und 17 derart zugeführt, dass sich die in Fig. 1 dargestellte Feststoffaufwärtsströmung im Inneren des Zentralrohres ausbildet, wobei auch dafür Sorge getragen ist, dass über die Gaszufuhrleitungen 17 auch der Bereich unmittelbar vor dem Absperrorgan 18 aufgelockert bzw. verblasen wird. Dabei ist die vorteilhafte Betriebsweise derart, dass die Hauptgaszufuhr über diese Gaszufuhr 17 im Auslauf erfolgt. Damit ergibt sich eine erzwungene Feststoffzirkulation innerhalb des Behälters, womit vermieden wird, dass eine in ruhiger Schüttung auftretende Verfestigung des Materials erfolgt.

In Fig. 4 ist angedeutet, dass die Gaszufuhr 17 so gestaltet sein kann, dass über dort mit 20 bezeichnete Drallerzeugungselemente im mit 17' bezeichneten Gasaustritt in den Anchlussrohrstutzen 9 eine Drallströmung erzeugt wird, die für eine entsprechende Verwirbelung des Feststoffes sorgt. Diese Gaszufuhr 17/17' kann beispielsweise, wie in Fig. 4 angedeutet, als umlaufender Ringspalt gestaltet sein oder über den Umfang mit weiteren Austrittsöffungen versehen sein. Ein besonderer Vorteil dieser Gestaltung besteht darin, dass hier rezirkuliertes staubbeladenes Gas zur Strömungserzeugung eingesetzt werden kann.

Wird nun der Behälter entleert, kann Gas derart zugeführt werden, dass die Wandreibung im und um das Entleerungsrohr herum und an den Behälterwänden verringert wird, so dass sich der lokal dort befindliche Feststoff auflockert. Das zugeführte Gas beschleunigt dabei die Übergabe des Feststoffes in ein nachfolendes Anlageteil. Durch die Gaszufuhr wird das durch den Feststoffaustausch freiwerdende Volumen im Behälter wieder aufgefüllt. Dabei kann überschüssiges Gas zugeführt werden, was von Bedeutung ist, um einen negativen Druckgradienten an der Auslassöffnung 9 zu vermeiden.

Dieser negative Druckgradient würde sich beispielsweise einstellen, wenn der Feststoff schneller ausläuft als das freiwerdende Volumen wieder mit Gas aufgefüllt wird, so dass in der Auslassöffnung Gas nach oben strömen könnte und gegen Pfeil "g", d.h. gegen die Feststoffabwärtsbewegung, was zu einer deutlichen Behinderung des Feststoffauslaufes führen würde. Durch den Gasüberschuss wird erfindungsgemäß die Austragsgeschwindigkeit erhöht.

Da die einzelnen Segmente mit separaten Gasanschlüssen versehbar sind, besteht auch die Möglichkeit, die einzelnen Segmente 8 individuell zu beaufschlagen und damit den Feststoffstrom gezielt zu steuern. Die segmentweise Zugabe von Gas erlaubt daher eine bestmögliche Gasverteilung in der Feststoffschüttung, wodurch eine verbesserte Fluidisierung auch schwieriger Produkte während des Auslassvorganges erreichbar ist.

Natürlich ist das beschriebene Ausführungsbeispiel der Erfindung noch in vielfacher Hinsicht abzuändern, ohne den Grundgedanken zu verlassen. So ist die Erfindung nicht darauf beschränkt, dass lediglich ein zentraler rohrförmiger Körper vorgesehen ist, die Querschnittsform dieses Körpers kann auch von der Rohrform abweichen, auch kann mehr als ein derartiger Körper parallel nebeneinander vorgesehen sein u. dgl. mehr.

### Bezugszeichenliste:

- 1: Schleusenbehälter
- 2: Zentralrohr
- 3: Feststoffschüttung
- 4: Gaszufuhrleitungen
- 5: Seitliche Feststoffeinlauföffnungen
- 6: Gaszufuhrvorrichtung
- 7: Gaszufuhrvorrichtung
- 8: Segmente/Ringkammern
- 9: Rohrstutzen
- 10: Äußerer Rohrmantel
- 11: Innerer Rohrmantel
- 12: Gasaustritt
- 13: Feststoffzufuhr
- 14: Ausgleichsleitung
- 15: Ausgleichsleitung
- 16: Gaszufuhr
- 17: Gaszufuhr
- 18: Absperrorgan
- 19: Behälterboden
- 20: Drallerzeugungselement

## Patentansprüche

1. Vorrichtung (1) zur Aufnahme und Übergabe von fein- bis grobkörnigen Feststoffen aus einem Behälter in ein System höheren Druckes über ein Absperrorgan, wobei der Behälter mit dem Absperrorgan (18) Teil der Vorrichtung ist und mit Einrichtungen zur Zufuhr des Feststoffes und zur Zufuhr von den Druck im Behälter erhöhenden Gasen sowie mit Einrichtungen zum Druckausgleich beim Befüllen und Entleeren ausgerüstet ist, wobei der Behälterboden als Zufuhrtrichter zum Absperrorgan ausgebildet ist,
**dadurch gekennzeichnet,**
**dass** innerhalb des Behälters (1') auf Abstand in Schwerkraftrichtung (g) oberhalb des Absperrorganes (18) wenigstens ein vertikal ausgerichteter, oben und unten offener zentraler rohrförmiger Körper (2) (Zentralrohr) sowie den Behälterboden (19) und/oder das Zentralrohr (2) beaufschlagende Gaszufuhreinrichtungen (4,7) zur Erzeugung einer Feststoffströmung im Zentralrohr vorgesehen sind.

2. Vorrichtung nach Anspruch 1,
**dadurch gekennzeichnet,**
**dass** das Zentralrohr (2) doppelwandig ausgebildet ist und von wenigstens einer Gaszufuhrleitung (4) beaufschlagt ist, wobei die Rohrwand (10) mit Gasaustrittsöffnungen (12) versehen ist.

3. Vorrichtung nach Anspruch 2,
**dadurch gekennzeichnet,**
**dass** das Zentralrohr (2) mit nach außen gerichteten und/ oder nach innen gerichteten Gasaustrittsöffnungen ausgerüstet ist.

4. Vorrichtung nach einem der vorangehenden Ansprüche,
**dadurch gekennzeichnet,**
**dass** das Zentralrohr (2) mit über seine Länge verteilten Einlauföffnungen (5) für den Feststoff ausgerüstet ist.

5. Vorrichtung nach einem der vorangehenden Ansprüche,
**dadurch gekennzeichnet,**
**dass** neben dem trichterförmigen Behälterboden (19) weitere Bereiche des Behälters und/oder Auslaufrohrstutzen (9) mit Gaszufuhreinrichtungen (6,16,17) versehen sind.

6. Vorrichtung nach Anspruch 2,
**dadurch gekennzeichnet,**
**dass** im doppelwandigen Zentralrohr (2) durch Trennwände Segmente bzw. Ringkammern (8) ausgebildet sind, wobei jede Ringkammer mit wenigstens einer Gaszufuhrleitung (4) versehen ist, wobei zwischen den Ringkammern (8) die Feststoffeintragsöffnungen in das Innere des Zentralrohres vorgesehen sind und wobei der Durchmesser der Ringkammern (8) gleich oder unterschiedlich ausgebildet sein kann.

7. Vorrichtung nach Anspruch 6
**dadurch gekennzeichnet,**
**dass** die Wände jeder Ringkammer (8) mit Gasaustrittsöffnungen (12) im Mantel- und/oder stirnseitigen Bereich ausgerüstet sind.

8. Vorrichtung nach einem der vorangehenden Ansprüche,
**dadurch gekennzeichnet,**
**dass** wenigstens ein Teil der Gasaustrittsöffnungen in den Behälterwänden und/oder in den Zentralrohrwänden und/oder im Auslassrohrstutzen (9) zur Bildung vordefinierter Strömungen, z.B. Tangentialströmungen, gasstromleitende Elemente (20) aufweisen.

9. Vorrichtung nach einem der vorangehenden Ansprüche,
**dadurch gekennzeichnet,**
**dass** die Feststoffzufuhr exzentrisch derart zum Zentralrohr positioniert ist, dass ein Einfallen von Feststoff während des Füllvorganges in das Zentralrohr vermieden wird.

10. Vorrichtung nach einem der vorangehenden Ansprüche,
**dadurch gekennzeichnet,**
**dass** oberhalb des Zentralrohres (2) zur Umlenkung des aufwärts gerichteten Feststromes bei der Behälterbespanung und zur Verhinderung der Füllung des Rohres mit Feststoff beim Befüllvorgang eine Schutz-/Umlenkhaube (20) vorgesehen ist.

11. Verfahren zur Aufnahme und Übergabe von fein- bis grobkörnigen Feststoffen aus einem Behälter im ein System höheren Druckes mittels einer Vorrichtung gemäss einem der Ansprüche 1 bis 10, wobei der Behälter mit Einrichtungen zur Zufuhr des Feststoffes und zur Zufuhr von den Druck im Behälter erhöhenden Gasen sowie mit Einrichtungen zum Druckausgleich beim Befüllen und Entleeren ausgerüstet ist,
**dadurch gekennzeichnet,**
**dass** innerhalb des Behälters auf Abstand in Schwerkraftrichtung oberhalb eines Absperrorganes wenigstens ein vertikal ausgerichteter zentraler rohrförmiger Körper, Zentralrohr, vorgesehen ist, wobei die Befüllung des zunächst unter Umgebungsdruck stehenden Aufnahmebehälters mit Feststoff in den zwischen Behälterinnenwand und Zentralrohraußenwand gebildeten Ringraum vorgenommen wird und während des Füllvorganges im Bereich des Absperrorganes ggf. ein Gas eingespeist wird, wobei über eine Gaszufuhr-/-abfuhrregelung ein Druckausgleich vorgenommen wird und nachfolgend der Behälter durch Gaszufuhr auf den höheren Systemdruck gebracht wird, der jenseits des Absperrorganes herrscht, wobei das Gas derart eingespeist wird, dass sich im Zentralrohr eine nach aufwärts gerichtete Feststoffströmung ausbildet.

12. Verfahren nach Anspruch 11,
**dadurch gekennzeichnet,**
**dass** bei Übergabe des Feststoffes in das System höheren Druckes durch Gaszufuhr über Gaszuführungsöffnungen in den Behälterwänden und/oder im doppelwandigen Zentralrohr und/ oder im Boden eine Auflockerung des Feststoffes und/oder eine Förderung des Feststoffes in Richtung auf die Übergabeschleuse eingestellt wird.

13. Verfahren nach Anspruch 11 oder 12,
**dadurch gekennzeichnet,**
**dass** als Förder-Druckausgleich-Lockerungs-Gas Stickstoff, Kohlendioxid, rezirkuliertes Rauchgas, Luft, Synthesegas oder Mischungen eingesetzt werden, wobei die Gase auch staubhaltig sein können.

14. Verfahren nach Anspruch 11 oder einem der folgenden,
**dadurch gekennzeichnet,**
**dass** durch Strömungsleiteinrichtungen im Bereich der Gasaustrittsöffnungen eine die Übergabe des Feststoffes erleichternde Feststoffströmung im Behälter eingestellt wird.

15. Verfahren nach Anspruch 11 oder einem der folgenden,
**dadurch gekennzeichnet,**
**dass** die zugeführte Gasmenge derart geregelt ist, dass der Druckverlauf während des Aufdrückvorganges einer definierten Zeitabhängigkeit folgt, die vorzugsweise innerhalb der Grenzfälle, nämlich zugeführter Massenstrom gleich konstant und zugeführter Betriebsvolumenstrom gleich konstant (bezogen auf die aktuellen Betriebsparameter im Schleusenbehälter) liegt.

## Claims

1. Apparatus (1) for receiving and transferring fine-grain to coarse-grain solid materials from a container into a higher-pressure system by way of a shut-off member, wherein the container with the shut-off member (18) is part of the apparatus and is provided with devices for feed of the solid material and for feed of gases increasing the pressure in the container and with devices for pressure compensation upon filling and emptying, wherein the container bottom is in the form of a feed funnel in relation to the shut-off member,
**characterised in that**
provided within the container (1') at a spacing in the direction (g) of the force of gravity above the shut-off member (18) is at least one vertically oriented central tubular body (2) (central tube) which is open upwardly and downwardly and gas feed devices (4, 7) for acting on the container bottom (19) and/or the central tube (2) for producing a solid material flow in the central tube.

2. Apparatus according to claim 1 **characterised in that** the central tube (2) is of a double-walled configuration and is acted upon by at least one gas feed line (4), wherein the tube wall (10) is provided with gas outlet openings (12).

3. Apparatus according to claim 2 **characterised in that** the central tube (2) is provided with outwardly directed and/or inwardly directed gas outlet openings.

4. Apparatus according to one of the preceding claims **characterised in that** the central tube (2) is provided with intake openings (5) for the solid material, distributed over its length.

5. Apparatus according to one of the preceding claims **characterised in that** besides the funnel-shaped container bottom (19) further regions of the container and/or discharge tube connections (9) are provided with gas feed devices (6, 16, 17).

6. Apparatus according to claim 2 **characterised in that** segments or annular chambers (8) are formed in the double-walled central tube (2) by partitioning walls, wherein each annular chamber is provided with at least one gas feed line (4), wherein the solid intake openings into the interior of the central tube are provided between the annular chambers (8) and wherein the diameter of the annular chambers (8) can be the same or different.

7. Apparatus according to claim 6 **characterised in that** the walls of each annular chamber (8) are provided with gas outlet openings (12) in the peripheral and/or end region.

8. Apparatus according to one of the preceding claims **characterised in that** at least a portion of the gas outlet openings in the container walls and/or in the central tube walls and/or in the outlet tube connection (9) have gas flow-guiding elements (20) to form predefined flows, for example tangential flows.

9. Apparatus according to one of the preceding claims **characterised in that** the solid material feed is positioned eccentrically relative to the central tube in such a way that solid material is prevented from falling into the central tube during the filling operation.

10. Apparatus according to one of the preceding claims **characterised in that** a protective/deflection hood (20) is provided above the central tube (2) for deflecting the upwardly directed solid material flow in the container pressurising operation and for preventing filling of the tube with solid material in the filling operation.

11. A method of receiving and transferring fine-grain to coarse-grain solid materials from a container into a higher-pressure system by means of an apparatus according to one of claims 1 to 10, wherein the container is provided with devices for feed of the solid material and for feed of gases increasing the pressure in the container and devices for pressure compensation upon filling and emptying,
**characterised in that**
there is provided at least one vertically oriented central tubular body - central tube - within the container at a spacing in the direction of the force of gravity above a shut-off member, wherein filling of the receiving container which is initially at ambient pressure with solid material is effected into the annular space formed between the inside wall of the container and the outside wall of the central tube and a gas is possibly introduced during the filling operation in the region of the shut-off member, wherein pressure compensation is effected by way of a gas feed/discharge regulation and subsequently the container is brought by the gas feed to the higher system pressure prevailing on the other side of the shut-off member, wherein the gas is introduced in such a way that an upwardly directed solid material flow is produced in the central tube.

12. A method according to claim 11 **characterised in that** in the transfer of the solid material into the higher-pressure system by a gas feed by way of gas feed openings in the container walls and/or in the double-walled central tube and/or in the bottom the solid material is loosened up and/or the solid material is conveyed in a direction towards the transfer discharge lock device.

13. A method according to claim 11 or claim 12 **characterised in that** nitrogen, carbon dioxide, recirculated flue gas, air, synthesis gas or mixtures are used as the conveyor-pressure compensation-loosening gas, wherein the gases may also be dust-bearing.

14. A method according to claim 11 or one of the following claims **characterised in that** a solid material flow for facilitating transfer of the solid material is established in the container by flow guide devices in the region of the gas outlet openings.

15. A method according to claim 11 or one of the following claims **characterised in that** the amount of gas supplied is regulated in such a way that the pressure variation during the pressurising operation follows a defined time dependency which is preferably within the limit cases, namely supplied mass flow is constantly the same and the supplied operating volume flow is constantly the same (relative to the currently prevailing operating parameters in the discharge lock container).

## Revendications

1. Dispositif (1) pour la réception et le transfert de matières solides en grains fins à grossiers d'un récipient vers un système à pression plus élevée par le biais d'un organe d'obturation, le récipient avec l'organe d'obturation (18) faisant partie du dispositif et étant équipé de systèmes pour l'amenée de la matière solide et pour l'amenée de gaz augmentant la pression dans le récipient, ainsi que de systèmes pour la compensation de pression lors du remplissage et du vidage, le fond du récipient étant réalisé comme un entonnoir d'alimentation vers l'organe d'obturation, **caractérisé en ce que**, à l'intérieur du récipient (1') à distance dans le sens de la force de gravité (g) au-dessus de l'organe d'obturation (18), au moins un corps (2) (tube central) tubulaire, central, ouvert en haut et en bas, orienté verticalement ainsi que des systèmes d'amenée de gaz (4, 7) sollicitant le fond de récipient (19) et/ou le tube central (2) sont prévus pour la génération d'un écoulement de matières solides dans le tube central.

2. Dispositif selon la revendication 1, **caractérisé en ce que** le tube central (2) est réalisé à double paroi et est sollicité par au moins une conduite d'amenée de gaz (4), la paroi du tube (10) étant pourvue d'ouvertures de sortie de gaz (12).

3. Dispositif selon la revendication 2, **caractérisé en ce que** le tube central (2) est équipé d'ouvertures de sortie de gaz dirigées vers l'extérieur et/ou vers l'intérieur.

4. Dispositif selon l'une quelconque des revendications précédentes, **caractérisé en ce que** le tube central (2) est équipé d'ouvertures d'entrée (5) réparties sur sa longueur pour la matière solide.

5. Dispositif selon l'une quelconque des revendications précédentes, **caractérisé en ce que** d'autres zones du récipient et/ou des tubulures de sortie (9) sont équipées de systèmes d'amenée de gaz (6, 16, 17) à côté du fond de récipient (19) en forme d'entonnoir.

6. Dispositif selon la revendication 2, **caractérisé en ce que** des segments ou des chambres annulaires (8) sont réalisées dans le tube central (2) à double paroi par des parois de séparation, chaque chambre annulaire étant pourvue d'au moins une conduite d'amenée de gaz (4), les ouvertures d'entrée de matière solide à l'intérieur du tube central étant prévues entre les chambres annulaires (8) et le diamètre des chambres annulaires (8) pouvant être réalisé de manière identique ou différente.

7. Dispositif selon la revendication 6, **caractérisé en ce que** les parois de chaque chambre annulaire (8) sont équipées d'ouvertures de sortie de gaz (12) dans la zone d'enveloppe et/ou côté frontal.

8. Dispositif selon l'une quelconque des revendications précédentes, **caractérisé en ce qu'**au moins une partie des ouvertures de sortie de gaz présente, dans les parois de récipient et/ou dans les parois de tube central et/ou dans la tubulure de sortie (9), des éléments (20) conduisant le flux de gaz (20) pour la formation d'écoulements prédéfinis, par exemple d'écoulements tangentiels.

9. Dispositif selon l'une quelconque des revendications précédentes, **caractérisé en ce que** l'amenée de matière solide est positionnée de manière excentrée par rapport au tube central de telle manière qu'une chute de matière solide soit évitée pendant le processus de remplissage dans le tube central.

10. Dispositif selon l'une quelconque des revendications précédentes, **caractérisé en ce qu'**un capot de protection/déviation (20) est prévu au-dessus du tube central (2) pour dévier la matière solide dirigée vers le haut lors du recouvrement du récipient et pour empêcher le remplissage du tube en matière solide lors du processus de remplissage.

11. Procédé pour la réception et le transfert de matières solides en grains fins à grossiers d'un récipient vers un système à pression plus élevée au moyen d'un dispositif selon l'une quelconque des revendications 1 à 10, le récipient étant équipé de systèmes pour l'amenée de la matière solide et pour l'amenée de gaz augmentant la pression dans le récipient, ainsi que de systèmes pour la compensation de pression lors du remplissage et du vidage, **caractérisé en ce qu'**au moins un corps, un tube central, tubulaire, central, orienté verticalement est prévu à l'intérieur du récipient à distance dans le sens de la force de gravité au-dessus d'un organe d'obturation, le remplissage du récipient se trouvant d'abord sous pression ambiante en matière solide étant entrepris dans l'espace annulaire formé entre la paroi intérieure du récipient et la paroi extérieure du tube central et un gaz étant éventuellement injecté pendant le processus de remplissage dans la zone de l'organe d'obturation, une compensation de pression étant entreprise par le biais d'une régulation d'amenée/d'évacuation de gaz et le récipient étant ensuite amené, par l'amenée de gaz, à la pression du système supérieure qui règne au-delà de l'organe d'obturation, le gaz étant injecté de telle manière qu'un écoulement de matière solide dirigé vers le haut se produise dans le tube central.

12. Procédé selon la revendication 11, **caractérisé en ce qu'**une dispersion de la matière solide et/ou un transport de la matière solide en direction du sas de transfert est réglé lors du transfert de la matière solide dans le système à pression plus élevée par l'amenée de gaz par le biais des ouvertures d'amenée de gaz dans les parois de récipient et/ou dans le tube central à double paroi et/ou dans le fond.

13. Procédé selon la revendication 11 ou 12, **caractérisé en ce que** de l'azote, du dioxyde de carbone, du gaz de fumée recirculé, de l'air, du gaz synthétique ou des mélanges sont utilisés comme gaz de transport, de compensation de pression, de dispersion, les gaz pouvant aussi contenir des poussières.

14. Procédé selon la revendication 11 ou l'une quelconque des revendications suivantes, **caractérisé en ce qu'**un écoulement de matière solide facilitant le transfert de la matière solide dans le récipient est réglé par des systèmes de conduite d'écoulement dans la zone des ouvertures de sortie de gaz.

15. Procédé selon la revendication 11 ou l'une quelconque des revendications suivantes, **caractérisé en ce que** la quantité de gaz amenée est régulée de telle manière que l'allure de la pression pendant le processus d'application suive une temporisation définie qui se trouve même constante de préférence dans les cas limites, à savoir le débit massique amené et le débit volumétrique de fonctionnement amené (par rapport aux paramètres de fonctionnement actuels dans le récipient du sas).
